# EUROPÄISCHE PATENTSCHRIFT

(11) **EP 0 828 677 B1**
(45) Veröffentlichungstag und Bekanntmachung des Hinweises auf die Patenterteilung: **07.08.2002**
(21) Anmeldenummer: 96919801.9
(22) Anmeldetag: 23.05.1996
(51) Int. Cl.: B65H 18/00, B65H 18/08, B65H 18/26, B65H 19/22

(54) **WICKELVORRICHTUNG ZUM AUFWICKELN EINER PAPIERBAHN**
WINDING DEVICE FOR TAKING UP A PAPER WEB
DISPOSITIF D'ENROULEMENT POUR RENVIDER UNE BANDE DE PAPIER

(30) Priorität: 24.05.1995 DE 19519012
(43) Veröffentlichungstag der Anmeldung: 18.03.1998
(73) Patentinhaber: Voith Sulzer Papiermaschinen Gesellschaft mbH, 89522 Heidenheim (DE)
(72) Erfinder: MEINECKE, Albrecht, D-89520 Heidenheim (DE); FISSMANN, Hans-Joachim, D-89518 Heidenheim (DE)
(74) Vertreter: Dr. Weitzel & Partner
(86) Internationale Anmeldenummer: EP9602224
(87) Internationale Veröffentlichungsnummer: WO9637429

(56) Entgegenhaltungen:
- DE-B- 1 091 856
- DE-C- 2 431 691
- GB-A- 1 502 062
- GB-A- 2 085 413
- GB-A- 2 131 773
- US-A- 3 841 578
- US-A- 4 697 755
- US-A- 5 054 707

## Beschreibung

Die Erfindung betrifft eine Vorrichtung zum Aufwickeln einer Papierbahn.

Derartige Wickelvorrichtungen sind unter dem Namen Pope-Roller bekannt geworden. Hiermit wird die aus der Papiermaschine mit hoher Geschwindigkeit austretende Papierbahn zu einer Rolle aufgewickelt. Die Rolle hat die Breite der Papierbahn, und ein demgemäß hohes Gewicht (sogenannte Jumborolle).

Die Rolle wird sodann vom Pope-Roller per Kran in die Abrollung der Rollenschneidmaschine überführt. Die Rollenschneidmaschine dient in erster Linie dazu, die sehr breite Papierbahn in mehrere schmälere Bahnen aufzuteilen und erneut aufzuwickeln, wobei man in den entstehenden schmäleren Rollen eine bestimmte, zumeist möglichst hohe Wickelhärte erzeugt. Eine solche Maschine weist demgemäß eine Mehrzahl von Schneidapparten auf, meist Kreismesserpaare, deren Kreismesser beidseits der Papierbahn angeordnet sind und scherenartig miteinander zusammenarbeiten. Außerdem ist zur Erzeugung der genannten Wickelhärte eine Belastungswalze vorgesehen.

Aufgrund des großen Gewichtes der Jumborollen kommt es beim Wickeln auf der Tragtrommel des Poperollers und beim Transport vom Pope-Roller zur Rollenschneidmaschine zu gewissen Überlastungen bestimmter Lagenbereiche, insbesondere der Ränder und der inneren Schichten. Dies führt zu Wickelfehlern in der Rollenschneidmaschine, vor allem bei den die Rollenschneidmaschine verlassenden Randrollen. Hierdurch entsteht teurer Ausschuß.

US-A-3 841 578 beschreibt eine Wickelvorrichtung zum Aufwickeln einer Papierbahn gemäß dem Oberbegriff des Anspruchs 8. Die Vorrichtung weist eine Tragtrommel auf, an die die Papierbahn von einer Seite herkommend herangeführt wird. Die Vorrichtung ist mit einem Wickelkern versehen.

GB-A-2 131 773 beschreibt eine Wickelvorrichtung zum Aufwickeln einer Papierbahn gemäß dem Oberbegriff des Anspruchs 4, wiederum mit einer Tragtrommel, an die die Papierbahn von einer Seite kommend herangeführt wird, ferner mit einem Wickelkern sowie mit einem der Tragtrommel vorgeschalteten Längsschneider zum Zerlegen der Papierbahn in Papierstreifen.

DE-A-1 091 856 beschreibt eine Wickelvorrichtung zum Aufwickeln einer Papierbahn gemäß dem Oberbegriff des Anspruchs 1 mit einer Tragtrommel, einem Wickelkern sowie mit Gelenkhebeln, die Gabeln aufweisen und die den Wickelkern mit angewickelter Papierbahn um die Tragtrommel herum von einer Aufgabeposition in eine Abgabeposition verschwenken.

Diese bekannten Vorrichtungen haben verschiedene Nachteile. Der Aufwickel- und Schneidvorgang ist verbesserungsbedürftig. Die Vorrichtungen sind ferner zum Teil aufwendig in der Herstellung und bedienungsintensiv. Das Wickelergebnis ist nicht optimal. personelle Aufwand verringert werden. Femer sollen Überdehnungen und Faltenbildungen in den Rollen vermieden werden.

Um dies zu erreichen, schlagen die Erfinder einen neuen Weg vor. Dieser besteht im wesentlichen darin, den Pope-Roller der Papiermaschine mit der Rollenschneidmaschine baulich zu kombinieren.

Die Erfindung ist anhand der Zeichnungen erläutert.

Die Figuren 1 bis 6 veranschaulichen ein erstes Konzept der Erfindung, im folgenden "Konzept I" genannt.

Man erkennt die wesentlichen Elemente einer Wickelmaschine mit den erfindungsgemäßen Elementen. Die Wickelmaschine ist einer hier nicht dargestellten Papiermaschine unmittelbar nachgeschaltet. Sie kann auch baulicher Bestandteil der Papierhersteliungsmaschine sein und beispielsweise dieselbe Stuhlung verwenden.

Die Wickelvorrichtung gemäß Konzept I umfaßt eine Tragtrommel 1, an die die Papierbahn auf einer Seite, der sogenannten Aufgabeseite, herangeführt wird. Die Papiermaschine würde sich demgemäß in der Darstellung links von der Wickelvorrichtung befinden.

Der Tragtrommel ist ein Wickelkern 2, z.B. ein Tambour, zugeordnet, auf den die Papierbahn direkt aufgewickelt wird. Der Wickelkem 2 weist zwei Lagerzapfen auf. Diese Lagerzapfen, die hier nicht näher dargestellt sind, werden von Gabeln von Gelenkhebeln 11 in an sich bekannter Weise aufgenommen. Es ist je ein Gelenkhebel an jeder Stirnseite der Tragtrommel gelagert, und zwar im Bereich von dessen Achse. Die Gelenkhebel 11 dienen somit dazu, den Wickelkern 2 zu tragen und - zusammen mit wenigstens einer auf den Wickelkem 2 aufgewickelten Papierrolle im Verlaufe von deren Entstehen - um die Tragtrommel 1 herumzuschwenken, bis eine Abgabeposition erreicht ist. Gleiches gilt, wenn der Wickelkern 2 eine Wickelstange ist; diese wird mit einer Mehrzahl von Wickelhülsen bestückt, und zwar jeweils entsprechend der gewünschten Breite der zu erzeugenden Rolle.

Auf der Aufgabeseite befindet sich ein Längsschneider 3 zum Zerlegen der Papierbahn in mehrere Streifen von der gewünschten Breite der zu erzeugenden Papierrollen. Bei einer relativ schmalen Papierherstellungsmaschine dient der Längsschneider, falls gewünscht, nur zum Abtrennen von Randstreifen, so daß nur eine einzige Papierrolle aufgewickelt wird. in diesem Fall kann als Wickelkem nur eine Hülse vorgesehen werden, die an ihren beiden Enden mittels Führungsköpfen geführt wird.

Weiterhin sind zwei Belastungswalzen, sogenannte Reiterwalzen 4.1, 4.2 vorgesehen, die u.a. für ruhigen Lauf des Wickelkems 2 mit darauf aufgewickelter Papierrolle sorgen. Die beiden Reiterwalzen 4.1 und 4.2 sind an einer gemeinsamen Vorrichtung 15 aufgehängt und von dieser gegen die Papierrolle andrückbar. Dabei ist eine Hydraulik oder Pneumatik sowie eine Regelmechanik zum Dosieren der Anpreßkraft vorgesehen, um die geforderte Wickelhärte zu erzeugen. Anstelle der zwei Belastungswalzen 4.1, 4.2 kann auch nur eine einzige Belastungswalze vorgesehen sein.

Man erkennt ferner im Abgabebereich eine Tragwalze 5. Auf diese wird die Papierrolle bei einem fortgeschrittenen Stand des Wickelprozesses abgesenkt.
Im Bereich der Tragwalze 5 kann ein Ablaßtisch 6 vorgesehen sein. Dieser ist schwenkbar, so daß er bei noch nicht fertiger Rolle eine Schutzfunktion, aber bei fertiger Rolle eine Absenk- und Transportfunktion ausübt.

Statt des einen Reiterwalzenpaares 4.1, 4.2 mit Aufhänge- und Anpreßfunktion können auch zwei solcher Vorrichtungen vorgesehen sein - siehe Figur 6.

Die Vorrichtung gemäß Fig. 1 bis 4 arbeitet wie folgt:

Zunächst wird die Papierbahn, die in Pfeilrichtung in der Darstellung von links herangeführt wird, durch die Schneideinrichtung 3 hindurchgeführt, und zwar zunächst ohne Aufwickeln. Sie läuft demgemäß zunächst um einen großen Teil des Umfanges der Tragtrommel 1 herum und fällt sodann zwischen Tragtrommel 1 und Tragwalze 5 nach unten hindurch in einen Ausschußpulper. Zum sicheren Führen der Bahn kann die Tragtrommel 1 als Saugwalze ausgebildet sein.

Nun wird der Wickelkem 2, vorzugsweise mittels eines Zentrumsantriebes, in Umlauf versetzt und auf dieselbe Umfangsgeschwindigkeit wie die Tragtrommel 1 gebracht. Sodann wird er auf die Tragtrommel 1 aufgesetzt. Die Papierbahn wird nunmehr auf den Wickelkern aufgewickelt. Hierbei gibt es verschiedene Möglichkeiten zum Durchtrennen der Bahn (quer zur Laufrichtung) und zum Befestigen des neuen Bahnanfanges am Wickelkern, z.B. an den Hülsen. Diese Methoden sind bekannt und müssen nicht weiter beschrieben werden.

Sodann wird der Längsschneider 3 so schnell wie möglich aktiviert, so daß die ankommende Bahn in die gewünschte Anzahl von Papierstreifen zerlegt wird.

Nach Ablauf einer gewissen Zeitspanne wird das Paket, das aus dem Wickelkem 2 (ggf. mit Zentrumsantrieb) mit den angewickelten Papierrollen sowie aus den Belastungswalzen 4.1, 4.2 und der Aufhänge- und Anpreßvorrichtung 15 besteht, im Uhrzeigersinne so weit verschwenkt, bis die Papierrolle 7 auf der Tragwalze 5 aufliegt (Fig. 2). Ist das Rollengewicht groß genug, daß ein Anpressen durch die Reiterwalzen 4.1 und 4.2 nicht mehr erwünscht ist, so werden diese samt der Vorrichtung 15 wieder zurückgeschwenkt in die Ausgangsposition (Fig. 3). Zu diesem Zeitpunkt wird der Wickelkern 2 weiterhin durch einen Zentrumsantrieb angetrieben. Falls erforderlich, können dem Wickelkern 2 zwei dieser Antriebe zugeordnet werden, und zwar an jedem stirnseitigen Ende des Wickelkerns 2 ein Antrieb. In diesem Fall wird das genannte Zurückschwenken der Reiterwalzen 4.1, 4.2 zusammen mit einem ersten dieser beiden Zentrumsantriebe ausgeführt. - Bei einer anderen Variante wird einem ersten Wickelkem 2 nur ein einziger, z.B. triebseitiger Zentrumsantrieb zugeordnet, wobei der nachfolgende Wickelkern 2a an einen führerseitigen Zentrumsantrieb gekoppelt wird und der darauf folgende Wickelkern wiederum an den triebseitigen Zentrumsantrieb u.s.w.

Befindet sich das genannte Paket (4.1, 4.2, 15) wieder in der Warteposition - siehe Figur 3 -, so wird von der Seite her z.B. eine neue Wickelstange mit darauf befindlichen Hülsen eingefahren. Alternativ hierzu kann - vor dem Zurückschwenken des genannten Paketes - ein neuer Wickelkern 2a z.B. von oben her in die Warteposition gebracht werden. Zum gegebenen Zeitpunkt - bei Rollenwechsel oder nach Abriß der Papierbahn - kann die nachfolgende Papierbahn erneut angewickelt werden.

Ist gemäß Fig. 3 und 4 der gewünschte Rollendurchmesser erreicht, so wird die Bahn in Querrichtung durchtrennt, und es erfolgt - wie erwähnt - ein neues Anwickeln auf den leeren Wickelkem 2a. Gleichzeitig werden die erzeugten Rollen 7 auf einen geringen Abstand zur Mantelfläche der Tragtrommel 1 gebracht, bis auf die Drehzahl 0 abgebremst und ausgeworfen. Selbstverständlich sind außer der Tragwalze 5 und dem Ablaßtisch 6 weitere Stützrollen möglich; z.B. kann gemäß Fig. 5 eine Stützrolle 5' in den Ablaßtisch 6 integriert sein..

Auch ist es denkbar, den aus dem Eigengewicht der Papierrollen resultierenden Anpreßdruck zwischen den Papierrollen 7 einerseits und der Tragtrommel 1 sowie der Tragwalze 5 andererseits durch eine Drucklufteinrichtung 8 zu verringern. Diese fördert Druckluft von unten her gegen die Papierrollen 7.

Selbstverständlich können die geometrischen Verhältnisse nach Bedarf geändert werden.

Sollte eine einzelne, geschnittene Papierbahn zwischen dem Längsschneider 3 und der Aufrollstelle reißen, und die betreffende, geschnittene Papierbahn (Papierstreifen) problemlos in den Ausschußpulper laufen, so entscheidet ein Rechner, ob eine neue Aufrollung startet, oder ob die laufenden Rollen fertig gewickelt werden, um den Ausschuß zu minimieren.

Die Tragtrommel 1 kann gelocht, gerillt, besaugt sein. Die Mantelfläche der Tragtrommel 1 kann metallgespritzt sein, oder beispielsweise einen Kunststoffbezug aufweisen.

### Weitere Varianten:

Der drehende Wickelkem 2 kann entweder, wie in Figur 1 dargestellt, in der 12-Uhr- bzw. 0-Uhr-Position auf die Tragtrommel aufgesetzt werden oder in jeder Zwischenposition von der 9-Uhr- bis zur 3-Uhr-Position (horizontal). Beim Anwickeln in einer Position, die von der 3-Uhr abweicht, kann er zu jeder Zeit in die spätere Wickelposition, bevorzugt in die 3-Uhr-Position geschwenkt werden. Für die Wickelkerne kann eine Vorrichtung zu ihrer Lagerung (Magazin), sowie eine Beschleunigungsvorrichtung mit Antrieb und eine Einlegevorrichtung (Vertikalführung, z.B. mit Schienen oder Schlitten) vorgesehen werden.

Falls das Anwickeln (ähnlich Fig. 14) ungefähr in der 3-Uhr-Position stattfindet wird die geforderte Wickelhärte vorzugsweise dadurch erzeugt, daß zwischen der bzw. den entstehenden Papierrolle(n) 7 und der Tragtrommel 1 eine bestimmte Linienkraft eingestellt wird, z.B. mittels einer Regeleinrichtung 14 für die Anpreßkraft. Dazu ist entweder der Wickelkern 2 oder die Tragtrommel 1 oder beide horizontal verfahrbar.

Wenn der Enddurchmesser der Papierrolle(n) erreicht ist, kann der nahezu volle Wickelkern 2b zum Rollenwechsel, von der Tragtrommel 1 weg, kurzfristig in eine Freiwickelposition überführt werden, um Platz für das Einlegen eines neuen Wickelkenrs zu schaffen. Dabei erfolgt der Antrieb des Wickelkerns 2b im Freiwickelbetrieb über den Zentrumsantrieb. Um im Freiwickelbetrieb das Einziehen von Luft in die Papierrolle zu verhindern, kann z.B. die in Fig. 14 dargestellte Walze 5a als Abquetschwalze dienen, die dann an der Großrolle 7' anliegen bleibt und den gesammten Versteilweg mitfährt. Diese Walze 5a kann pneumatisch oder hydraulisch angepreßt werden oder als z.B. Bürstenwalze nur auf Kontaktberührung angestellt werden. Die Oberfläche der Abquetschwalze 5a kann gummiert glatt oder gerillt, als Bürste, mit porösen und weichen Bezügen, mit aufblasbarem Schlauch, als flexible Profilwalze u.ä. ausgebildet werden.

Die Horizontalbewegung der Großrolle(n) in den Freiwickelbetrieb kann auf Schienen oder Schlitten realisiert werden. Anstelle des Wegfahrens der Großrolle(n) kurz vor dem erreichten Enddurchmesser ist auch ein Wegfahren der Tragtrommel 1 (bzw. einer druckgesteuerten Anpreßwalze) zur Erzielung einer "Wechsellücke" denkbar (Fig. 14).

Beim Rollenwechsel kann das Quer-Durchtrennen der Bahn bei kurzfristig inaktiviertem Längsschneider 3 stattfinden oder gleichzeitig an den längsgeschnittenen Einzelbahnen. Der jeweils freiwerdende Antrieb wird für einen neuen leeren Wickelkern in die Anwickelposition zurückgefahren oder in eine dazwischenliegende Antriebswechselposition.

Zur Gewichtsentlastung der entstehenden Papierrollen gibt es folgende Möglichkeiten:
- die Aufwickelposition der Rollen ist ortsfest (z.B. 3-Uhr-Position). Eine Gewichtsentlastung erfolgt mittels Druckluft, Bänderführungen u.ä. von unten. Der Freiwickelbetrieb zum Rollenwechsel erfolgt durch Wegfahren der Tragtrommell bzw. Anpreßwalze,
- oder die Gewichtsentlastungseinheit wird beim Wegfahren der Rollen (Rolle) bzw. des Tambours mit verfahren,
- oder der Wickelkern wird ab einem bestimmten Rollengewicht mit der Tragtrommel in eine Gewichtsentlastungsposition gefahren und dort mit aktivierter Gewichtsentlastung fertiggestellt.

Konzept II ist in den Figuren 7 bis 10 dargestellt.

Die gezeigte Wickelvorrichtung kann wiederum einer Papiermaschine unmittelbar nachgeschaltet oder gar ein integraler baulicher Bestandteil einer Papiermaschine sein. Auch hier ist wiederum ein Längsschneider 3 vorgesehen, der die von der Papiermaschine kommende Papierbahn in eine Anzahl von Streifen gewünschter Breite zerlegt.

Die Besonderheit von Konzept II - siehe Figuren 7 und 8 - besteht darin, daß wenigstens zwei Wickelstationen vorgesehen sind. Die Zufuhr zu der einzelnen aus der breiten Papierbahn herausgeschnittenen Streifen erfolgt alternierend über ein entsprechendes Bahnüberführungssystem 10. Es können auch mehrere Wickelstationen vorgesehen werden.

Jede Wickelstation umfaßt im wesentlichen dieselben Elemente. Im folgenden soll lediglich die erste (links dargestellte) Wickelstation der beiden Wickelstationen im einzelnen behandelt werden. Man erkennt wiederum eine Tragtrommel 1. Die entstehenden Papierrollen werden beidseitig mittels Spannköpfen geführt - jedoch ohne Tambour - und mittels eines Zentrumsantriebes angetrieben. Auch hier sind wieder Reiterwalzen vorgesehen - im vorliegenden Fall wieder zwei Walzen 4.1, 4.2 - mit zugehörender Führungs- und Andrückvorrichtung 15.

Auch Tragtrommel 1 weist einen eigenen Antrieb auf. Ihre Mantelfläche kann wieder gerillt, spiralig genutet, gebohrt, gummiert, metallbeschichtet oder glatt sein. Ist der Mantel von Tragtrommel 1 gebohrt, so ist eine Besaugung möglich.

Zum Zuführen der Papierstreifen zu den Tragtrommeln 1 dienen Luftleitbleche, Förderbänder, Blasrohre oder dergleichen.

Die einzelnen Papierstreifen, die von Längsschneider 3 aus der breiten, die Papiermaschine verlassenden Papierbahn herausgeschnitten werden, werden "alternierend" zu der betreffenden Wickelstation überführt, und zwar derart, daß jeweils einander benachbarte Streifen verschiedenen Wickelstationen zugeführt werden. Hieraus ergibt sich - in der Draufsicht gesehen - ein Bild so wie in Figur 8 dargestellt.

Die Führung der Spannköpfe mit den eingespannten Papierrollen erfolgt mittels pneumatisch oder hydraulisch gesteuerter Zylinder. Jedes Spannkopfpaar weist eine axiale Verstelleinrichtung auf, die ein Spannen bzw. Entspannen bewirkt.

Zur Aufnahme der Steuerzylinder sowie zu deren Führung sind Seitenschilde 9 für jede Rollenseite vorgesehen - siehe die Figuren 9 und 10. Die Seitenschilde 9 sind entsprechend dem Format quer zur Papierlaufrichtung verstellbar in durchgängigen Führungen angeordnet. Die Führungen dienen auch zur Aufnahme der Vorrichtung 15 (Reiterwalzen-Zylinder).

An jedem Ende der entstehenden Papierrolle kann ein einziger Zylinder vorgesehen werden, aber auch mehrere solcher Zylinder.

Der Auswurf der fertigen Rollen erfolgt in üblicher Weise. Hierzu kann eine Tragwalze 5 dienen, ferner ein Absenktisch 6 und ggf. weitere Rollen.

Die Hülsenzuführung erfolgt beim Zylinderrücklauf. Ein Zentralcomputer besorgt die Steuerung.

Die Vorrichtung arbeitet wie folgt: Die von einer Trockenpartie einer Papiermaschine oder von einem Glättwerk ankommende Papierbahn durchläuft zunächst den Längsschneider 3. Auf den Wickelstangen befinden sich Hülsen, die zum sogenannten Splice vorbereitet und auf Betriebsgeschwindigkeit durch den Zentrumsantrieb der Stange gebracht sind. Beim Aufsetzen der Wickelhülsen wird der betreffende Bahnstreifen erfaßt und angewickelt. Dies erfolgt in der in Figur 7 dargestellten Primärposition (linke Station).

Die Reiterwalzen 4.1 und 4.2 liegen auf; sie stabilisieren den Lauf und bestimmen die Wickelhärte bereits zu Beginn des Wickelprozesses.

Das Weiterwickeln erfolgt in der Sekundärposition - siehe die in Figur 7 dargestellte Position der Papierrolle 7. Zu diesem Zeitpunkt wird ein freies Spannkopf-Paar im Schnellgang über einen automatischen, hier nicht gezeigten Hülsenlader in die Primärposition zurückgebracht und steht in Warteposition für den erneuten Einsatz bereit, z.B. dann, wenn die Rollen fertig sind oder bei einem Abriß.

Sind die Rollen 7 fertig und befinden sich in der in Figur 7 gezeigten Sekundärposition, so werden die Rollen abgebremst und auf den Ablaßtisch 6 überführt, von wo aus sie abgelassen werden. Die Spannköpfe mit Steuerzylinder werden im Hülsenlader mit neuen Hülsen bestückt. Die in der Warteposition (Primärposition) befindlichen Hülsen kommen nunmehr zum Einsatz.

Sollte ein Papierstreifen reißen, so geht man vor wie bei Konzept I.

Konzept II hat den Vorteil, daß stets reproduzierbare Aufrollbedingungen herrschen, so daß die Zweiseitigkeit der Rollen vermieden wird. Sehr große und schwere Rollen können durch eine zusätzliche Tragwalze in der Sekundärposition gestützt oder durch eine Drucklufteinrichtung entlastet werden. Selbstverständlich ist eine Umfangskraft-Differenz-Steuerung möglich.

Während des Formatwechsels wird die Papierbahn in ihrer vollen Breite vor dem Längsschneider in einen hier nicht dargestellten Ausschlußpulper geleitet.

Ein Vorteil dieses Konzepts besteht auch darin, daß eine individuelle Wickelhärtensteuerung an den einzelnen Wickelstationen möglich ist. Es können Rollendurchmesser unterschiedlicher Größen gleichzeitig gewickelt werden. Auch ist ein Einsatz von Kartonhülsen sowie von Stahlhülsen gleichzeitig möglich.

Die Druckwalzen (4.1, 4.2) sind nur beim Anwickeln im Einsatz. Figur 10 veranschaulicht einen Wickler mit Schwenkteil zum Hülsen- und Rollenwechsel für jede Seite der alternierend aufzuwickelnden Papierstreifen.

Eine Rückführung der Steuerzylinder mit den Spannköpfen kann zu unterschiedlichen Zeitpunkten erfolgen. Figur 9 läßt ein Beispiel mit geschwenktem Zylinder erkennen.

Die Reiterwalzen brauchen nicht den gesamten Schwenkbereich zwischen Primärposition und Sekundärposition zu durchlaufen. Laufen die Papierrollen stabil, so können die Reiterwalzen entfernt werden.

In den Figuren 11 bis 13 ist Konzept III der Erfindung veranschaulicht.

Auch hierbei sind wieder zwei Wickelstationen vorgesehen. Die Zufuhr zu der einzelnen, aus der breiten Papierbahn herausgeschnittenen Streifen erfolgt alternierend über ein entsprechendes Bahnüberführungssystem 10.

Konzept III arbeitet mit Wickelstationen, die jeweils zwei Tragwalzen 5.1, 5.2 aufweisen.

Bei Konzept III sind wiederum Wickelstangen mit darauf befindlichen Hülsen vorgesehen. Alternativ lassen sich auch stabilisierte Einzelhülsen mit Schwingungsdämpfung verwenden. Es kann mit oder ohne Zentrumsantrieb gearbeitet werden.

Die Vorrichtung arbeitet wie folgt:

Zunächst wird die in der Darstellung gemäß Figur 11 von links herangeführte Papierbahn kurzfristig ohne Benutzung des Längsschneiders 3 zu der ersten der beiden Wickelstationen geführt, durch den sie mit Betriebsgeschwindigkeit läuft, und von dem sie einem Ausschußpulper zugeführt wird.

So schnell wie möglich erfolgt dann ein Aktivieren des Längsschneiders 3. Die betreffenden Papierstreifen werden nunmehr wiederum alternierend den beiden Wickelstationen zugeführt. Sie umschließen die betreffenden Wickelhülsen. Die Reiterwalze 4 wird alsbald aufgesetzt.

## Patentansprüche

1. Wickelvorrichtung zum Aufwickeln einer Papierbahn
1.1 mit einer Tragtrommel (1) an die die Papierbahn von einer Seite (Aufgabeseite) kommend herangeführt wird,
1.2 mit einem Wickelkern (2),
1.3 mit Gelenkhebeln, die Gabeln aufweisen und die den Wickelkern (2) mit angewickelter Papierbahn um die Tragtrommel (1) herum von einer Aufgabeposition in eine Abgabeposition verschwenken,
1.4 mit einem im Bereich der Auflaufseite vorgesehenen, der Tragtrommel (1) vorgeschalteten Längsschneider (3) zum Zerlegen der Papierbahn in Papierstreifen, **dadurch gekennzeichnet, daß**
1.5 eine auf der Ablaufseite der Tragtrommel (1) im Abgabebereich angeordnete Tragwalze (5) vorgesehen ist,
1.6 ein Reiterwalzenpaar (4.1, 4.2) zum Aufbringen einer Anpresskraft auf die entstehenden Papierrollen (7) vorgesehenist,
1.7 dem Reiterwalzenpaar (4.1, 4.2) eine Aufhänge- und Anpressvorrichtung (15) zugeordnetist,
1.8 Reiterwalzenpaar (4.1, 4.2) und Aufhänge- und Anpressvorrichtung (15) - gemeinsam mit dem Wickelkern (2) um die Tragtrommel (1) herum über einen bestimmten Winkel verschwenkbar sind.

2. Wickelvorrichtung nach Anspruch 1, **dadurch gekennzeichnet, daß** dem Wickelkern (2) ein Antrieb zugeordnet ist.

3. Wickelvorrichtung nach Anspruch 1 oder 2, **dadurch gekennzeichnet, daß** der Tragwalze (5) ein Absenktisch (6) zugeordnet ist.

4. Wickelvorrichtung zum Aufwickeln einer Papierbahn unmittelbar nach deren Herstellen
4.1 mit einem Längsschneider zum Zerlegen der Papierbahn in Papierstreifen,
4.2 mit zwei Wickelstationen,
4.3 mit einer Überführeinheit zum Überführen der Papierstreifen zu den Wickelstationen, wobei zwei einander benachbarte Papierstreifen unterschiedlichen Stationen zugeführt werden,
4.4 jede Wickelstation umfaßt:
4.4.1 eine Tragtrommel (1), **dadurch gekennzeichnet, daß** jede widrelstation weite
4.4.2 ein Paar Spannköpfe, denen ein Antrieb zugeordnet ist,
4.4.3 eine Führungseinrichtung zum Führen des Spannkopf-Paares mit den entstehenden Papierrollen (7) von einer Aufgabeposition um die Tragtrommel (1) herum in eine Abgabeposition sowie zum Zurückführen des leeren Spannkopf-Paares nach Abgabe der fertigen Papierrollen (7), umfaßt und
4.5 ein Reiterwalzenpaar (4.1, 4.2) zum Aufbringen einer Anpresskraft auf die entstehenden Papierrollen (7) vorgesehen ist,
4.6 dem Reiterwalzenpaar (4.1, 4.2) eine Aufhänge- und Anpressvorrichtung (15) zugeordnet ist,
4.7 Reiterwalzenpaar (4.1, 4.2) und Aufhänge- und Anpressvorrichtung (15) - gemeinsam mit dem Wickelkern (2) um die Tragtrommel (1) herum über einen bestimmten Winkel verschwenkbar sind.

5. Wickelvorrichtung nach Anspruch 4, **dadurch gekennzeichnet, daß** auf der Ablaufseite an der Tragtrommel (1) im Abgabebereich eine Tragwalze (5) vorgesehen ist.

6. Wickelvorrichtung nach Anspruch 4 oder 5, **dadurch gekennzeichnet, daß** auf der Ablaufseite der Tragtrommel (1) im Abgabebereich ein Ablaßtisch (6) vorgesehen ist.

7. Wickelvorrichtung nach einem der Ansprüche 1 bis 6,
7.1 mit einem Längsschneider (3) zum Zerlegen der Papierbahn in eine
Mehrzahl von Papierstreifen,
7.2 mit zwei Wickelstationen,
7.3 mit einer Überführeinheit zum Überführen der einzelnen Papierstreifen auf die Wickelstationen, wobei zwei einander benachbarte Papierstreifen unterscheidelichen Stationen zugeführt werden,
7.4 jede Wickelstation umfaßt:
7.4.1 zwei Tragwalzen (5.1, 5.2),
7.5 es ist ein Reiterwalzenpaar (4.1, 4.2) zum Aufbringen einer Anpresskraft auf die entstehenden Papierrollen (7) vorgesehen,
7.6 dem Reiterwalzenpaar (4.1, 4.2) ist eine Aufhänge- und Anpressvorrichtung (15) zugeordnet,
7.7 Reiterwalzenpaar (4.1, 4.2) und Aufhänge- und Anpressvorrichtung (15) sind - gemeinsam mit dem Wickelkern (2) um die Tragtrommel (1) herum über einen bestimmten Winkel verschwenkbar.

8. Wickelvorrichtung zum Aufwickeln einer Papierbahn unmittelbar nach deren Herstellen
8.1 mit einer Wickelstation, welche die folgenden Elemente aufweist:
8.1.1 eine ortsfeste oder horizontal bewegliche Tragtrommel (1), über welche die Papierbahn läuft,
8.1.2 einen Wickelkern (2),
8.2 der Wickelkern (2) ist in eine im wesentlichen neben der Tragtrommel (1) befindliche Anwickelposition einlegbar,
8.3 zwischen der Tragtrommel (1) und der auf dem Wickelkern (2) entstehenden Papierrolle ist eine Linienkraft einstellbar,
8.4 der nahezu volle Wickelkern (2) ist in eine Freiwickelposition überführbar, wobei vorzugsweise eine Abquetschwalze an die Papierrolle (7) anstellbar ist, **dadurch gekennzeichnet, daß**
8.5 es ein Reiterwalzenpaar (4.1, 4.2) vorgesehen ist,
8.6 dem Reiterwalzenpaar (4.1, 4.2) eine Aufhänge- und Anpressvorrichtung (15) zugeordnet ist,
8.7 Reiterwalzenpaar (4.1, 4.2) und Aufhänge- und Anpressvorrichtung (15) - gemeinsam mit dem Wickelkern (2) um die Tragtrommel (1) herum über einen bestimmten Winkel verschwenkbar sind,
8.8 ein Längsschneider zum Zerlegen der Papierbahn in eine Mehrzahl von Papierstreifen vorgesehen ist.

## Claims

1. A winding apparatus for winding up a paper web
1.1 with a support reel (1) to which the paper web is moved coming from one side (charging side);
1.2 with a hub (2);
1.3 with articulated levers which are provided with forks which swivel the hub (2) with bent paper web around the support reel (1) from a charging position to a delivery position;
1.4 with a longitudinal cutter (3) for cutting the paper web into strips, which cutter is provided in the zone of the winding side and is disposed upstream of the support reel (1), **characterized in that**
1.5 a support roller (5) is provided which is disposed on the discharge side of the support reel (1) in the delivery zone,
1.6 a pair of riding rollers (4.1, 4.2) is provided for applying a pressing force on the arising paper reel (7),
1.7 a suspension and pressing apparatus (15) is associated with the pair of riding rollers (4.1, 4.2),
1.8 the pair of riding rollers (4.1, 4.2) and suspension and pressing apparatus (15) can be swiveled about a specific angle jointly with a hub (2) about the support reel (1).

2. A winding apparatus as claimed in claim 1, **characterized in that** the hub (2) is associated with a drive.

3. A winding apparatus as claimed in claim 1 or 2, **characterized in that** the support roller (5) is associated with a discharging table (6).

4. A winding apparatus for winding up a paper web directly after its production
4.1 with a longitudinal cutter for cutting the paper web into strips of paper;
4.2 with two winding stations;
4.3 with a transfer unit for transferring strips of paper to the winding stations, with two mutually adjacent paper strips being supplied to different stations;
4.4 with each winding station comprising:
4.4.1 a support reel (1), **characterized in that** each winding station further comprises
4.4.2 a pair of tensioning heads to which a drive is associated,
4.4.3 a guide device for guiding the pair of tensioning heads with the forming rolls of paper (7) from a charging position around the supporting reel (1) to a delivery position, and for returning the empty pair of tensioning heads after the delivery of the completed rolls of paper (7), and
4.5 that a pair of riding rollers (4.1, 4.2) is provided for applying a pressing force on the forming rolls of paper (7);
4.6 the pair of riding rollers (4.1, 4.2) is associated with a suspension and pressing apparatus (15);
4.7 the pair of riding rollers (4.1, 4.2) and the suspension and pressing apparatus (15) are swivelable over a certain angle jointly with the hub (2) about the supporting reel (1).

5. A winding apparatus as claimed in claim 4, **characterized in that** a supporting roller (5) is provided on the discharge side on the supporting reel (1) in the delivery zone.

6. A winding apparatus as claimed in claim 4 or 5, **characterized in that** a discharging table (6) is provided on the discharge side of the supporting roller (1) in the delivery zone.

7. A winding apparatus as claimed in one of the claims 1 to 6,
7.1 with a longitudinal cutter (3) for cutting the paper web into a plurality of strips of paper;
7.2 with two winding stations;
7.3 with a transfer unit for transferring strips of paper to the winding stations, with two mutually adjacent paper strips being supplied to different stations;
7.4 with each winding station comprising:
7.4.1 two supporting rollers (5.1, 5.2);
7.5 with a pair of riding rollers (4.1, 4.2) being provided for applying a pressing pressure on the forming rolls of paper (7);
7.6 with a suspension and pressing apparatus (15) being associated with the pair of riding rollers (4.1, 4.2);
7.7 with the pair of riding rollers (4.1, 4.2) and the suspension and pressing apparatus (15) being swivelable over a certain angle jointly with the hub (2) about the supporting reel (1).

8. A winding apparatus for winding a paper web directly after its production;
8.1 with a winding station comprising the following elements:
8.1.1 a stationary and horizontally movable support reel (1) over which the paper web runs;
8.1.2 a hub (2);
8.2 the hub (2) can be placed into a start-winding position disposed substantially adjacent to the support reel (1);
8.3 a nip force can be set between the support reel (1) and the paper roll forming on the hub (2);
8.4 the virtually full hub (2) can be moved to a free winding position, with preferably a squeeze roller being applicable on the roll of paper (7), **characterized in that**
8.5 a pair of riding rollers (4.1, 4.2) is provided;
8.6 a suspension and pressing apparatus (15) is associated with the pair of riding rollers (4.1, 4.2);
8.7 the pair of riding rollers (4.1, 4.2) and the suspension and pressing apparatus (15) are swivelable over a certain angle jointly with the hub (2) about the supporting reel (1);
8.8 a longitudinal cutter for cutting the paper web into a plurality of paper strips is provided.

## Revendications

1. Mécanisme d'enroulement pour l'enroulement d'un lé de papier
1.1 avec un tambour porteur (1) sur lequel le lé de papier venant d'un côté (côté d'arrivée) est amené,
1.2 avec un moyeu d'enroulement (2),
1.3 avec des leviers articulés présentant des fourches, qui font basculer autour du tambour porteur (1), d'une position d'arrivée à une position d'extraction, le moyeu d'enroulement (2) portant le lé de papier enroulé
1.4 avec des lames de découpe longitudinales (3) prévues du côté d'arrivée en amont du tambour porteur (1) et destinées à découper le lé de papier en bandes de papier,
**caractérisé en ce que** :
1.5 il est prévu un rouleau porteur (5) disposé sur le côté de sortie du tambour porteur (1) dans la zone d'extraction,
1.6 il est prévu une paire de rouleaux baladeurs (4.1, 4.2) destinés à appliquer une force de pression sur les rouleaux de papier (7) en cours de formation,
1.7 la paire de rouleaux baladeurs (4.1, 4.2) est associée à un mécanisme de suspension et d'appui (15),
1.8 la paire de rouleaux baladeurs (4.1, 4.2) et le mécanisme de suspension et d'appui (15) peuvent basculer autour du tambour porteur (1) sur un angle donné en même temps que le moyeu d'enroulement (2).

2. Mécanisme d'enroulement selon la revendication 1, **caractérisé en ce qu'**un entraînement est associé au moyeu d'enroulement (2).

3. Mécanisme d'enroulement selon la revendication 1 ou 2, **caractérisé en ce que** le rouleau porteur (5) est associé à un plateau descendant (6).

4. Mécanisme d'enroulement pour l'enroulement d'un lé de papier immédiatement après sa fabrication,
4.1 avec une lame de découpe longitudinale destinée à découper le lé de papier en bandes de papier,
4.2 avec deux postes d'enroulement,
4.3 avec une unité de transfert pour le transfert des bandes de papier vers les postes d'enroulement, deux bandes de papier contiguës étant amenées à des postes différents,
4.4 dans lequel chaque poste comprend
4.4.1 un tambour porteur (1),
**caractérisé en ce que** chaque poste d'enroulement possède en outre :
4.4.2 une paire de têtes de serrage associées à un entraînement,
4.4.3 un dispositif de guidage pour le guidage de la paire de têtes de serrage avec les rouleaux de papier (7) formés, d'une position d'arrivée à une position d'extraction autour du tambour porteur (1), et pour le retour de la paire de têtes de serrage vide après l'extraction des rouleaux de papier (7) terminés, et
4.5 il est prévu une paire de rouleaux baladeurs (4.1, 4.2) destinés à appliquer une force de pression sur les rouleaux de papier (7) en cours de formation,
4.6 la paire de rouleaux baladeurs (4.1, 4.2) est associée à un mécanisme de suspension et d'appui (15),
4.7 la paire de rouleaux baladeurs (4.1, 4.2) et le mécanisme de suspension et d'appui (15) peuvent basculer autour du tambour porteur (1) sur un angle donné en même temps que le moyeu d'enroulement (2).

5. Mécanisme d'enroulement selon la revendication 4, **caractérisé en ce qu'**un rouleau porteur (5) est prévu dans la zone d'extraction sur le côté de sortie du tambour porteur (1).

6. Mécanisme d'enroulement selon la revendication 4 ou 5, **caractérisé en ce qu'**un plateau descendant (6) est prévu dans la zone d'extraction sur le côté de sortie du tambour porteur (1).

7. Mécanisme d'enroulement selon l'une quelconque des revendications 1 à 6,
7.1 avec une lame de découpe longitudinale (3) destinée à découper le lé de papier en bandes de papier,
7.2 avec deux postes d'enroulement,
7.3 avec une unité de transfert pour le transfert des bandes de papier vers les postes d'enroulement, deux bandes de papier contiguës étant amenées à des postes différents,
7.4 dans lequel chaque poste comprend
7.4.1 deux tambours porteurs (5.1, 5.2),
7.5 dans lequel est prévu une paire de rouleaux baladeurs (4.1, 4.2) destinés à appliquer une force de pression sur les rouleaux de papier (7) en cours de formation,
7.6 la paire de rouleaux baladeurs (4.1, 4.2) est associée à un mécanisme de suspension et d'appui (15),
7.7 la paire de rouleaux baladeurs (4.1, 4.2) et le mécanisme de suspension et d'appui (15) peuvent basculer autour du tambour porteur (1) sur un angle donné en même temps que le moyeu d'enroulement (2).

8. Mécanisme d'enroulement pour l'enroulement d'un lé de papier immédiatement après sa fabrication,
8.1 avec un poste d'enroulement présentant les éléments suivants:
8.1.1 un tambour porteur (1) stationnaire ou mobile à l'horizontale, sur lequel passe le lé de papier,
8.1.2 un moyeu d'enroulement (2),
8.2 le moyeu d'enroulement (2) peut être amené dans une position d'enroulement sensiblement proche du tambour porteur (1),
8.3 une force linéaire peut être réglée entre le tambour porteur (1) et le rouleau de papier en formation sur le moyeu d'enroulement (2),
8.4 le moyeu d'enroulement (2) presque plein peut être amené dans une position d'enroulement libre, dans laquelle un rouleau presseur, par exemple, peut être appliqué sur le rouleau de papier (7),
**caractérisé en ce que**
8.5 il est prévu une paire de rouleaux baladeurs (4.1, 4.2),
8.6 la paire de rouleaux baladeurs (4.1, 4.2) est associée à un mécanisme de suspension et d'appui (15),
8.7 la paire de rouleaux baladeurs (4.1, 4.2) et le mécanisme de suspension et d'appui (15) peuvent basculer autour du tambour porteur (1) sur un angle donné en même temps que le moyeu d'enroulement (2).
8.8 il est prévu une lame de découpe horizontale destinée à découper le lé de papier en une pluralité de bandes de papier,
